# EUROPÄISCHE PATENTSCHRIFT

(11) **EP 2 059 632 B1**
(45) Veröffentlichungstag und Bekanntmachung des Hinweises auf die Patenterteilung: **24.07.2013**
(21) Anmeldenummer: 07801571.6
(22) Anmeldetag: 09.08.2007
(51) Int. Cl.: D01H 5/26, D01H 5/82, D01H 1/22

(54) **ANTRIEB VON OBERWALZENZWILLINGEN IN STRECKWERKEN**
DRIVE OF TWIN UPPER ROLLS IN DRAWING FRAMES
ENTRAÎNEMENT DE CYLINDRES SUPÉRIEURS JUMEAUX DANS DES BANCS D'ÉTIRAGE

(30) Priorität: 28.08.2006 DE 102006040143
(43) Veröffentlichungstag der Anmeldung: 20.05.2009
(73) Patentinhaber: Oerlikon Textile GmbH & Co. KG, 42897 Remscheid (DE)
(72) Erfinder: KAMP, Heinz, W., 73230 Kirchheim (DE)
(74) Vertreter: Hamann, Arndt
(86) Internationale Anmeldenummer: PCT/EP2007/007042
(87) Internationale Veröffentlichungsnummer: WO 2008/025445

(56) Entgegenhaltungen:
- DE-A1- 3 319 559
- DE-A1- 3 932 614
- US-A- 5 138 830

## Beschreibung

Die Erfindung betrifft ein Streckwerk mit mehreren hintereinander angeordneten Streckwalzenpaaren, von denen mindestens die Oberwalze und die Unterwalze eines Walzenpaares durch Verzugsriemchen umschlungen sind und die Oberwalze aus in Trag- und Belastungsarmen gelagerten Oberwalzenzwillingen besteht.

Streckwerke geläufiger Bauart weisen den Nachteil auf, dass Streckunterwalzen großer Länge unter Drehbelastung tordieren können, was beim Entspannen der Tordierung zu Verzugsfehlem bis hin zu Fadenbrüchen führen kann. Ein weiterer Nachteil ist, dass das Auswechseln von Unterriemchen an den Unterriemchenwalzen im Falle deren Reißens oder Beschädigens sehr erschwert ist.

Aus der DE 33 19 559 A1 und der DE 38 25 068 A1 sind Streckwerke bekannt, bei denen die Unterwalze aus einer Vielzahl einzelner Unterwakenzwillinge besteht, die über ein Zahnradpaar von einer über die Länge des Streckwerks durchlaufenden Antriebswelle angetrieben sind. Diesen Unterwalzenzwillingen stehen in Trag- und Belastungsarmen gehalterte Oberwalzenzwillinge gegenüber. Diese Lösung ist auch an Riemchen-Unterwalzen verwirklicht, so dass auch hier die Möglichkeit besteht, Riemchen an den Unterwalzen einfach ersetzen zu können.

Die Druckschriften sehen jedoch vor, jedem Unterwalzenzwilling einen Oberwalzenzwilling zuzuordnen. Infolge der durchgehenden Wellen der beiden dicht übereinander liegenden Walzenzwillinge ist der Raum für die Antriebsübertragung auf den Unterwalzenzwilling sehr beengt. Ein Antrieb eines der Walzenzwillinge etwa durch einen Einzel-Elektromotor ist nicht möglich.

In der DE 39 32 614 A1 sind Ausführungen von Streckwerken offenbart, bei denen Walzenstummel von Unterwalzen durch jeweils einen Elektromotor angetrieben werden. In der Praxis ist das aus Platzgründen häufig nicht realisierbar.

Der Erfindung war daher die Aufgabe gestellt, die aus dem Stand der Technik bekannten Nachteile zu vermeiden. Sie löst diese Aufgabe durch die Merkmale des Hauptanspruches. Durch diesen Versatz wird erreicht, dass den Wellen zwischen den Walzen jedes Walzenzwillings keine Welle eines gegenüber stehenden Walzezwillings gegenüber steht. Dies gibt Raum für die Anordnung auch eines Bauraum erfordernden Antriebs eines der beiden Walzenzwillinge.

Bevorzugt ist dabei vorgesehen, dass der Antrieb der angetriebenen Walzenzwillinge durch Einzel-Elektromotore erfolgt. Vorteilhafter Weise ist dieser als Synchronmotor ausgebildet. Da der Gesamtverzug des Streckwerkes jedoch durch das Verhältnis der Förderung des Ausgangswalzenpaares zu der des Eingangswalzenpaares bestimmt wird, kann der Einzelantriebsmotor in vielen Fällen auch als Reluktanzmotor oder als Asynchronmotor ausgeführt sein. Geringe Abweichungen oder Schwankungen der Förderung des Zwischenwalzenpaares wirken sich nicht auf die Feinheit des erzeugten Garnes aus.

Im Falle des Antriebs der Oberwalzenzwillinge durch Einzel-Elektromotore sind die Ständer derselben an einem am Trag- und Belastungsarm angebrachten Lenker befestigt. Im Falle des Antriebs der Unterwalzenzwillinge durch Einzel-Elektromotore sind die Ständer derselben an Stanzen des Streckwerks befestigt.

In einer Variante erfolgt der Antrieb der Oberwalzenzwillinge durch eine im Bereich der Schwenkachse des Trag- und Belastungsarmes angeordnete, über die Länge des Streckwerks durchlaufende, angetriebene Welle über ein flexibles Antriebsorgan, insbesondere über einen Zahnriemen. Diese Ausführungsform bietet den Vorteil fertigungstechnisch einfacheren Aufbaus. Die Abmessung der durchlaufenden Welle ist nicht beschränkt, sie kann mit einem Durchmesser ausgeführt werden, die keiner ins Gewicht fallenden Torsion unterliegt.

Besonders vorteilhaft ist, wenn die durchlaufende Welle zugleich die Schwenkachse des Trag- und Belastungsarmes der Oberwalzenzwillinge bildet. In diesem Falle bleibt die Antriebsverbindung zum Oberwalzenzwilling bei einem Hochschwenken des Trag- und Belastungsarmes unverändert aufrecht erhalten.

Die Achsen der Walzenzwillinge, auf die die Antriebsvorrichtung wirkt, sind als Festwalzen ausgebildet, ihre Einzelwalzen sind fest mit ihrer sie verbindenden Achse verbunden, um den Antrieb auf beide Einzelwalzen zu übertragen. Dagegen können die nicht angetrieben Walzenzwillinge ebenfalls als Festwalzen oder als Loswalzen ausgebildet sein. Ihre Einzelwalzen werden über Reibschluss von den Festwalzen der angetriebenen Walzenzwillinge mit angetrieben. Ihre Ausbildung als Festwalzen hätte den Vorteil, dass sie den Synchronlauf zwischen den Walzenzwillingen unterstützen würden, was insbesondere bei Ausbildung der Einzel-Elektromotoren als Asynchronmotoren wichtig sein könnte.

Die aufgeführten Vorteile werden insbesondere an einem Walzenpaar mit Riemchenunterwalze erreicht. Die Merkmale des Hauptsanspruches sind daher auf jeden Fall an derartigen Walzenpaaren verwirklicht. Ihre Anwendung und der Schutzbereich ist aber nicht auf dieses Walzenpaar beschränkt, vielmehr kann er auch auf das Eingangswalzenpaar und das Ausgangswalzenpaar und möglicher Weise weitere Walzenpaare ausgedehnt werden.

In den Figuren der Zeichnung sind Ausführungsbeispiele der Erfindung schematisch dargestellt. Darin zeigen
- Fig. 1: die Ansicht von vom auf ein riemchenbestücktes Mittelwalzenpaar;
- Fig. 2: die Ansicht von vom auf ein riemchenbestücktes Mittelwalzenpaar anderer Ausführungsform;
- Fig. 3: den Schnitt durch ein Streckwerk in Ebene A-A der Fig. 1;
- Fig. 4: den Querschnitt durch ein Streckwerk mit Antrieb der Oberwalzenzwillinge über Zahnriemen.

Wie aus Figur 1 erkennbar, besteht die Mittelunterwalze 1 aus einer Vielzahl von kurzen Walzenabschnitten 2 in Form von Zwillingswalzen, deren Achsen 3 jeweils in ihrer Mitte in einem Drehlager 4, insbesondere in einem Wälzlager gelagert sind. Die Walzen 5 der Walzenzwillinge sind starr auf der Achse angeordnet, beispielsweise durch Presssitz befestigt.

Die Mittelunterwalze 1 ist Riemchenwalze, sie ist von einem Unterriemchen 6 umschlungen. Aus Figur 3 ist eine Unternemchen-Umlenkschiene 7 erkennbar, die das Riemchen führt.

Die Oberwalze 8 besteht ebenfalls aus an sich bekannten Oberwalzenzwillingen 9, die jedoch gegenüber den Unterwalzenzwillingen 2 um jeweils eine Arbeitstelle seitlich versetzt sind. Auch die Walzen 10 der Oberwalzenzwillinge 9 sind von einem Riemchen 11 umschlungen, das durch eine in Figur 3 erkennbare Umlenkschiene 12 gespannt gehalten wird.

Der Antrieb der Walzenzwillinge 9 erfolgt durch jeweils als Synchronmotor ausgebildete Elektromotoren 13, die auf den Achsen 14 der Oberwalzenzwillinge 9 angeordnet sind. Die Walzen der Walzenzwillinge, auf deren Achsen die Elektromotoren sitzen, sind als Festwalzen ausgebildet, sie sind also undrehbar mit ihrer Achse verbunden. Die Walzen des jeweils anderen Walzenzwillings können ebenfalls als Festwalzen oder als Loswalzen ausgebildet sein, sie sind dann auf ihrer feststehenden Achse frei drehbar.

In der Darstellung der Zeichnung sind die Läufer 15 der Elektromotoren 13 auf den Achsen 14 der Oberwalzenzwillinge 9 befestigt. Die Ständer 16 werden von den Lenkern 17 des Oberwalzenzwillings gehaltert und lagert die Achse 14. Die Walzen 10 sitzen als Festwalzen auf ihrer Achse. Der Antrieb des Elektromotors 13 wird durch Reibschluss über die Riemchen 6 und 11 umfangssynchron auf die Walzen 5 der Unterwalzenzwillinge 2 übertragen.

In der Ausführungsform der Figur 2 sind die Elektromotoren 13 auf den Achsen 3 der Unterwalzenzwillinge 2 angeordnet. Die Ständer 16 sind dann in Stanzen 18 des Streckwerks gelagert, ihre Läufer sitzen auf den Achsen 3. Die Walzen 5 sind als Festwalzen ausgebildet.

In Figur 3 ist auch das dem Mittelunterwalzenpaar 1/8 vorgeordnete Eingangswalzenpaar 19 und das ihr nachgeordnete Ausgangswalzenpaar 20 ersichtlich. Schematisch dargestellt ist auch der Oberwalzentrag- und Belastungsarm 21 mit den Lenkern 22 und 23 der Oberwalzenzwillinge des Eingangswalzenpaares 19 und des Ausgangswalzenpaares 20. Die Oberwalzen aller Walzenpaare sind durch an ihren Lenkern angreifende Druckfedern 24 belastet.

In der Ausführungsform der Figur 4 geht der Antrieb von einer über die ganze Länge des Streckwerks durchlaufenden, drehbaren Welle 25 aus, die zumindest an ihrem Ende durch einen drehzahlveränderbaren Antrieb angetrieben ist. Diese Welle trägt in jedem Trag- und Belastungsarm 20 ein Zahnrad 26, das von einem Zahnriemen 27 umschlungen ist, der zu einem im Trag- und Belastungsarm 20 gelagerten Doppelzahnrad 28 läuft. Von diesem Doppelzahnrad läuft ein weiterer, kurzer Zahnriemen 29 zu einem auf der Achse 14 eines Oberwalzenzwillings 9 befestigten Zahnrad 30 geführt ist. Die Welle treibt so alle Oberwalzenzwillinge des Streckwerks an.

Vorteilhafter Weise liegt die Welle 25 in der Achse, um die der Trag- und Belastungsarm 20 schwenkbar ist - sie kann als die Schwenkwelle desselben dienen. Beim Hochklappen des Trag- und Belastungsarmes bleibt die Antriebsverbindung unverändert aufrecht erhalten. Es ist aber auch möglich, die Welle 25 abseits der Schwenkachse des Trag- und Belastungsarmes, aber zumindest in dessen Bereich anzuordnen. Dabei kann sich der Zahnriemen 27 lockern, was aber keine nachteiligen Folgen hätte.

Es versteht sich, dass als Antriebsmittel anstelle der Zahnriemen auch andere, formschlüssige Übertragungsmittel wie Ketten dienen können. Da der Gesamtverzug eines Streckwerkes durch das Verhältnis der Lieferung des Ausgangswalzenpaares zu dem des Eingangswalzenpaares bestimmt wird, kann es in manchen Fällen zulässig sein, auch kraftschlüssige Übertragungsmittel einzusetzen. Geringe Abweichungen der Lieferung eines Mittelwalzenpaares wirken sich nicht auf den Gesamtverzug aus.

In den Figuren ist die Erfindung an einer als Riemchen-Mittelwalze eines Dreiwalzen-Riemchenstreckwerkes dargestellt. Es versteht sich, dass die erfindungsgemäße Ausbildung dieses Riemchen-Walzenpaares auch bei mehreren Riemchen-Walzenpaaren eines Streckwerkes verwirklicht werden kann.

Wenn ein Unterreimchen 6 auszuwechseln ist, kann es, nachdem der zugeordnete Oberwalzenzwilling 9 durch Hochklappen des Trag- und Belastungsarmes 20 abgehoben ist, ohne weitere über das fliegende Ende des Unterwalzenzwillings 2 abgenommen und das neue Riemchen aufgelegt werden. An den Oberwalzenzwillingen 9 ist der Austausch von Riemchen ohnehin kein Problem.

Wie ohne weiteres erkennbar, wird die exakte Übertragung des Antriebs der. Oberwalzenzwillinge 9 über die Riemchen 6 und 11 auf die durch griffige Oberfläche der Walzen 5 und 10 bestimmt. Oberwalzen und Unterwalzen können daher geriffelt sein, es ist aber auch möglich, dass eine derselben mit glatter Oberfläche ausgebildet ist.

Durch die Ausbildung der nicht mit Antrieb versehenen Walzenzwillinge als Festwaken, also als fest mit ihrer Achse 4 verbundene Walzen 5 wird eine vorteilhafte Koppelung zwischen den Arbeitsstellen erreicht. Die Walzen dieser Walzenzwillinge könnten jedoch auch als Loswalzen ausgebildet sein.

**Bezugszahlenliste**

| | |
|---|---|
| 1 | Unterwalze |
| 2 | Unterwalzenzwilling |
| 3 | Achse des Unterwakenzwillings 2 |
| 4 | Lager des Unterwalzenzwillings 2 |
| 5 | Einzelwalze des Unterwalzenzwillings 2 |
| 6 | Unterriemchen |
| 7 | Unterriemchen-Umlenkschiene |
| 8 | Oberwalze |
| 9 | Oberwalzenzwilling |
| 10 | Einzelwalze des Oberwalzenzwillings 9 |
| 11 | Oberriemchen |
| 12 | Oberriemchen-Umlenkschiene |
| 13 | Elektromotor |
| 14 | Achse des Oberwalzenzwillings 9 |
| 15 | Läufer des Elektromotors 13 |
| 16 | Ständer des Elektromotors 13 |
| 17 | Lenker des Oberwalzenzwillings 9 |
| 18 | Stanze |
| 19 | Eingangswalzenpaar |
| 20 | Ausgangswalzenpaar |
| 21 | Trag- und Belastungsarm |
| 22 | Lenker des Ausgangswalzenpaars 19 |
| 23 | Lenker des Eingangswalzenpaars 18 |
| 24 | Belastungsfedern |
| 25 | Antriebswelle |
| 26 | Zahnrad |
| 27 | Zahnriemen |
| 28 | Doppelzahnrad |
| 29 | Zahnriemen |
| 30 | Zahnrad |

## Patentansprüche

1. Streckwerk mit mehreren Streckwalzenpaaren, von denen mindestens die Unterwalze eines Walzenpaares durch Verzugsriemchen (6) umschlungen ist und die Oberwalze aus in Trag- und Belastungsarmen (21) gelagerten Oberwalzenzwillingen (9) besteht, und wobei auch die Riemchenunterwalze (2,5) aus einer Vielzahl einzelner, fluchtend angeordneter, zwischen den Einzelwalzen gelagerter, durch Riemchen umschlungener Walzenzwillinge (2) gebildet wird und jeder Oberwalzenzwilling oder jeder Unterwalzenzwilling mit einem gesonderten Antrieb versehen ist, **dadurch gekennzeichnet, dass** die Unterwalzenzwillinge (2) und die Oberwalzenzwillinge (9) eines Wakenpaares (1, 8) um jeweils eine Arbeitsstelle gegeneinander versetzt sind.

2. Streckwerk nach Anspruch 1, **dadurch gekennzeichnet, dass** der Antrieb (13) auf die die beiden als Festwalzen ausgebildeten Walzen (5 oder 10) des Unterwalzenzwillings (2) oder des Oberwalzenzwillings (9) verbindende Achse (3 oder 14) wirkt.

3. Streckwerk nach Anspruch 2, **dadurch gekennzeichnet, dass** der Antrieb durch einen Einzel-Elektromotor (13) erfolgt.

4. Streckwerk nach Anspruch 2, **dadurch gekennzeichnet, dass** der Einzelantrieb (13) als Synchronmotor ausgeführt ist.

5. Streckwerk nach Anspruch 2, **dadurch gekennzeichnet, dass** der Ständer (16) eines einen Oberwalzenzwilling (9) antreibenden Einzelantriebs (13) an einem am Trag- und Belastungsarm (20) angebrachten Lenker (17) befestigt ist.

6. Streckwerk nach Anspruch 2, **dadurch gekennzeichnet, dass** der Ständer (16) eines einen Unterwalzenzwilling (2) antreibenden Einzelantriebs (13) in einer Stanze (24) des Streckwerks gelagert ist

7. Streckwerk nach Anspruch 1, **dadurch gekennzeichnet, dass** der Antrieb von einer im Bereich der Schwenkachse des Oberwalzentrag- und -belastungsarmes (20) angeordneten, angetriebenen, durchgehenden Welle (25) aus erfolgt, die über Zahnriemen (27) mit den Achsen (14) jedes der Oberwalzenzwillinge (9) verbunden ist.

8. Streckwerk nach Anspruch 7, **dadurch gekennzeichnet, dass** die Schwenkachse des Oberwalzentrag- und Belastungsarmes (20) als Antriebswelle (25) ausgebildet ist.

9. Streckwerk nach Anspruch 1, **dadurch gekennzeichnet, dass** die Einzelwalzen (5 oder 10) auf den Achsen (3 oder 14), auf die der Antrieb wirkt, als Festwalzen ausgebildet sind.

10. Streckwerk nach Anspruch 1, **dadurch gekennzeichnet, dass** die Einzelwalzen (5 oder 10) auf den nicht angetriebenen Achsen (3 oder 14) der Walzenzwillinge (2 oder 9) als Festwalzen ausgebildet sind.

11. Streckwerk nach Anspruch 1, **dadurch gekennzeichnet, dass** die Einzelwalzen (5 oder 10) auf den nicht angetriebenen Achsen (3 oder 14) der Walzenzwillinge (2 oder 9) als Loswalzen ausgebildet sind.

12. Streckwerk nach Anspruch 1, **dadurch gekennzeichnet, dass** die Oberwalzen (10) auf ihrem Umfang geriffelt, die Unterwalzen (5) auf ihrem Umfang glatt sind.

13. Streckwerk nach Anspruch 1, **dadurch gekennzeichnet, dass** die Oberwalzen (10) auf ihrem Umfang geriffelt, die Unterwalzen (5) auf ihrem Umfang ebenfalls geriffelt sind.

14. Streckwerk nach Anspruch 1, **dadurch gekennzeichnet, dass** die Oberwalzen (10) auf ihrem Umfang glatt, die Unterwalzen (5) auf ihrem Umfang geriffelt sind.

## Claims

1. Drafting arrangement with a plurality of drafting roller pairs, of which at least the lower roller of a roller pair is looped by drafting aprons and the top roller comprises top roller twins mounted in carrier and weighting arms, and wherein the lower apron roller is also formed from a large number of individual roller twins arranged aligned, mounted between the individual rollers and looped by aprons and each top roller twin or each lower roller twin is provided with a separate drive, **characterised in that** the lower roller twins (2) and the top roller twins (9) of a roller pair (1, 8) are offset with respect to one another by a workstation in each case.

2. Drafting arrangement according to claim 1, **characterised in that** the drive (13) acts on the axle (3 or 14) connecting the two rollers (5 or 10) configured as fixed rollers of the lower roller twin (2) or of the top roller twin (9).

3. Drafting arrangement according to claim 2, **characterised in that** the drive takes place by means of a single electric motor (13).

4. Drafting arrangement according to claim 2, **characterised in that** the single drive (13) is configured as a synchronous motor.

5. Drafting arrangement according to claim 2, **characterised in that** the frame (16) of a single drive (13) driving a top roller twin (9) is fastened to a connecting rod (17) provided on the carrier and weighting arm (20).

6. Drafting arrangement according to claim 2, **characterised in that** the frame (16) of a single drive (13) driving a lower roller twin (2) is mounted in a punching die (24) of the drafting arrangement.

7. Drafting arrangement according to claim 1, **characterised in that** the drive takes place from a driven, continuous shaft (25) arranged in the region of the pivot axle of the top roller carrier and weighting arm (20), which shaft is connected by means of toothed belt (27) to the axles (14) of each of the top roller twins (9).

8. Drafting arrangement according to claim 7, **characterised in that** the pivot axle of the top roller carrier and weighting arm (20) is configured as a drive shaft (25).

9. Drafting arrangement according to claim 1, **characterised in that** the individual rollers (5 or 10) on the axles (3 or 14), on which the drive acts, are configured as fixed rollers.

10. Drafting arrangement according to claim 1, **characterised in that** the individual rollers (5 or 10) on the non-driven axles (3 or 14) of the roller twins (2 or 9) are configured as fixed rollers.

11. Drafting arrangement according to claim 1, **characterised in that** the individual rollers (5 or 10) on the non-driven axles (3 or 14) of the roller twins (2 or 9) are configured as loose rollers.

12. Drafting arrangement according to claim 1, **characterised in that** the top rollers (10) are fluted on their periphery and the lower rollers (5) are smooth on their periphery.

13. Drafting arrangement according to claim 1, **characterised in that** the top rollers (10) are fluted on their periphery, and the lower rollers (5) are also fluted on their periphery.

14. Drafting arrangement according to claim 1, **characterised in that** the top rollers (10) are smooth on their periphery and the lower rollers (5) are fluted on their periphery.

## Revendications

1. Banc d'étirage comprenant plusieurs paires de cylindres d'étirage parmi lesquels au moins le cylindre inférieur d'une paire de cylindres est enlacé par des courroies de traction (6), et le cylindre supérieur est constitué par des appariements (9) de cylindres supérieurs montés dans des bras (21) de support et de contrainte, sachant que le cylindre inférieur (2, 5) à courroies est pareillement constitué d'une multiplicité d'appariements individuels (2) de cylindres inférieurs qui sont agencés avec alignement, sont montés entre les cylindres individuels et sont enlacés par des courroies, chaque appariement de cylindres supérieurs ou chaque appariement de cylindres inférieurs étant pourvu d'un entraînement distinct, **caractérisé par le fait que** les appariements (2) de cylindres inférieurs et les appariements (9) de cylindres supérieurs d'une paire (1, 8) de cylindres sont respectivement décalés, les uns des autres, à raison d'un poste de travail.

2. Banc d'étirage selon la revendication 1, **caractérisé par le fait que** l'entraînement (13) agit sur l'axe (3 ou 14) qui relie les deux cylindres (5 ou 10), réalisés sous la forme de cylindres fixes, de l'appariement (2) de cylindres inférieurs ou de l'appariement (9) de cylindres supérieurs.

3. Banc d'étirage selon la revendication 2, **caractérisé par le fait que** l'entraînement est assuré par un moteur électrique individuel (13).

4. Banc d'étirage selon la revendication 2, **caractérisé par le fait que** l'entraînement individuel (13) est réalisé sous la forme d'un moteur synchrone.

5. Banc d'étirage selon la revendication 2, **caractérisé par le fait que** le montant (16), supportant un entraînement individuel (13) menant un appariement (9) de cylindres supérieurs, est fixé à une biellette (17) implantée sur le bras (21) de support et de contrainte.

6. Banc d'étirage selon la revendication 2, **caractérisé par le fait que** le montant (16), supportant un entraînement individuel (13) menant un appariement (2) de cylindres inférieurs, est logé dans un poinçonnage (18) dudit banc d'étirage.

7. Banc d'étirage selon la revendication 1, **caractérisé par le fait que** l'entraînement s'opère à partir d'un arbre mené ininterrompu (25) qui est disposé dans la région de l'axe de pivotement du bras (21) de support et de contrainte des cylindres supérieurs et est relié, par l'intermédiaire de courroies crantées (27), aux axes (14) de chacun des appariements (9) de cylindres supérieurs.

8. Banc d'étirage selon la revendication 7, **caractérisé par le fait que** l'axe de pivotement du bras (21) de support et de contrainte des cylindres supérieurs est réalisé sous la forme d'un arbre d'entraînement (25).

9. Banc d'étirage selon la revendication 1, **caractérisé par le fait que** les cylindres individuels (5 ou 10) sont réalisés sous la forme de cylindres fixes sur les axes (3 ou 14) sur lesquels l'entraînement agit.

10. Banc d'étirage selon la revendication 1, **caractérisé par le fait que** les cylindres individuels (5 ou 10) sont réalisés sous la forme de cylindres fixes sur les axes non entraînés (3 ou 14) des appariements (2 ou 9) de cylindres.

11. Banc d'étirage selon la revendication 1, **caractérisé par le fait que** les cylindres individuels (5 ou 10) sont réalisés sous la forme de cylindres à montage libre sur les axes non entraînés (3 ou 14) des appariements (2 ou 9) de cylindres.

12. Banc d'étirage selon la revendication 1, **caractérisé par le fait que** les cylindres supérieurs (10) sont rainurés sur leur pourtour, les cylindres inférieurs (5) étant lisses sur leur pourtour.

13. Banc d'étirage selon la revendication 1, **caractérisé par le fait que** les cylindres supérieurs (10) sont rainurés sur leur pourtour, les cylindres inférieurs (5) étant pareillement rainurés sur leur pourtour.

14. Banc d'étirage selon la revendication 1, **caractérisé par le fait que** les cylindres supérieurs (10) sont lisses sur leur pourtour, les cylindres inférieurs (5) étant rainurés sur leur pourtour.
